# EUROPÄISCHE PATENTSCHRIFT

(11) **EP 0 960 290 B1**
(45) Veröffentlichungstag und Bekanntmachung des Hinweises auf die Patenterteilung: **09.06.2004**
(21) Anmeldenummer: 98943704.1
(22) Anmeldetag: 15.07.1998
(51) Int. Cl.: F16D 41/08, B25B 15/04, B25B 13/46

(54) **FREILAUF-RATSCHENEINRICHTUNG**
FREE-WHEEL ENGAGING DEVICE
SYSTEME A CLIQUET A ROUES LIBRES

(30) Priorität: 15.07.1997 DE 19730300
(43) Veröffentlichungstag der Anmeldung: 01.12.1999
(73) Patentinhaber: Gmeilbauer, Engelbert, D-82229 Seefeld (DE)
(72) Erfinder: Gmeilbauer, Engelbert, D-82229 Seefeld (DE)
(74) Vertreter: Petra, Elke, Dipl.-Ing.
(86) Internationale Anmeldenummer: PCT/DE1998/001979
(87) Internationale Veröffentlichungsnummer: WO 1999/004178

(56) Entgegenhaltungen:
- EP-A- 0 242 094
- WO-A-86/04008
- DE-A- 3 341 311
- DE-A- 4 328 699
- DE-A- 4 443 102
- US-A- 3 679 031
- US-A- 4 297 924

## Beschreibung

Die Erfindung bezieht sich auf eine Freilauf-Ratscheneinrichtung, insbesondere einen Ratschenschrauber gemäß Oberbegriff des Anspruchs 1, wie sie zum Betätigen von Schraubteilen oder - werkzeugen z.B. einer Schraube oder Schraub-Stecknuß Verwendung findet.

Eine solche Ratscheneinrichtung wird in der WO 86/04008 beschrieben. Sie besteht im wesentlichen aus einem auch gleichzeitig als Griffteil dienenden Gehäuse, in dessen Innenraum ein Freilauf mit Innen- und Außenring vorgesehen ist. Der Freilauf-Außenring ist im Gehäuse unbeweglich festgesetzt, während im Freilaufinnenring ein Schaft verdrehfest, jedoch axial verschiebbar angeordnet ist. Der Schaft kann zwei äußere Schaltpositionen einnehmen, wobei er dann an der einen oder anderen Stirnseite des Gehäuses mit einem Abtriebszapfen, an dem z.B. eine Sechskantnuß befestigbar ist, stirnseitig herausragt. Durch entsprechendes Verschieben des Schaftes und Umsetzen des gesamten Werkzeuges wird ein links- oder rechtsgängiges Ratschenwerkzeug erzielt. Ein Umschalten dieses Ratschenwerkzeuges, ohne daß das Werkzeug um 180° umgesetzt werden muß, ist nicht möglich. Auch kann eine nicht ratschende, als normaler Schraubendreher funktionierende Position nicht eingestellt werden.

Aufgabe der Erfindung ist es daher, eine Freilauf-Ratscheneinrichtung anzugeben, die bei einfachem Aufbau und einfacher Handhabung ein Umschalten der Einrichtung auf mindestens zwei Betätigungspositionen (links- und rechtsaktiv), möglichst drei Positionen (zusätzliche Blockierposition) erlaubt.

Diese Aufgabe wird durch eine Freilauf-Ratscheneinrichtung mit den kennzeichnenden Merkmalen des Patentanspruchs 1 gelöst. Vorteilhafte Ausgestaltungen sind in den Unteransprüchen beschrieben.

Demgemäß sind im Innenraum des Ratschenkörpers zwei gegenläufige Freiläufe in axialer Aufeinanderfolge angeordnet und der Mitnahmeabschnitt des Schaftes ist beim Umschalten mit einem der beiden Freiläufe in Eingriff bringbar, je nachdem, ob die Ratscheneinrichtung links- oder rechtsaktiv sein soll. Um eine gute Kraftübertragung zu erreichen, ist der Mitnahmeabschnitt in seiner Länge so auszulegen, daß er nahezu, jedoch höchstens die Höhe des Freilaufes beträgt. Somit ist der Schaltweg mindestens gleich der Länge der eingesetzten Freiläufe, um ein ungewolltes Klemmen zu verhindern. Somit wird eine schaltbare Ratscheneinrichtung erreicht, die einfach in Aufbau und Handhabung ist und ein Umschalten in die jeweils entgegengesetzte Aktivrichtung ermöglicht, ohne daß das Werkzeug umgesetzt werden muß.

Erfindungsgemäß kann die Schaltbewegung entweder durch axiales Verschieben des Schaftes zwischen den im Ratschenkörper über ihre Außenringe festgesetzten Freiläufe oder durch axiales Festhalten des Schaftes im Ratschenkörper und axiales, gemeinsames Verschieben der Freiläufe im Verhältnis zum Schaft vorgenommen werden, so daß bedarfsweise der eine oder andere Freilauf mit dem Mitnahmeabschnitt des Schaftes in Eingriff gebracht wird.

Üblicherweise besitzen marktübliche Freiläufe jeweils einen Außen- und einen Innenring. In dieser Ausführungsform sind die Innenringe der beiden Freiläufe und der Mitnahmeab-schnitt des Ratschenschaftes formmäßig so aufeinander abzu-stimmen, daß eine drehfeste, jedoch axial schaltverschiebliche Verbindung zwischen diesen erhalten wird.

Eine besonders kleinbauende, einfache Ausführungsform wird erfindungsgemäß dadurch erhalten, daß Freiläufe verwendet werden, die keinen Innenring aufweisen, wobei dann der Mitnahmeabschnitt die Rolle des Innenringes übernimmt, durch eine entsprechende Profilierung seiner Mantelfläche. Die Freilaufrollen stützen sich somit direkt auf der Mantelfläche des Mitnahmeabschnittes funktionell ab.

Eine besonders kostengünstige, in der Herstellung und im Aufbau äußerst einfache Ausführungsform wird zudem erhalten, wenn als Mitnahmeabschnitt auf den Ratschenschaft ein Freilaufinnenring in bekannter Weise z.B. durch Aufschrumpfen, Aufpressen oder durch radiale Verstiftung, befestigt wird. Hiermit kann ein handelsübliches Kaufteil in einfacher Weise auf dem entsprechenden glatt-zylindrischen Teil des Schaftes angeordnet werden, ohne daß eine Sonderanfertigung der Lagerprofilierung des Schaftes durchgeführt werden muß.

Erfindungsgemäß können zumindest zwei Schaltpositionen eingenommen werden, nämlich eine links- und eine rechtsaktive Position. Es können jedoch auch drei Schaltpositionen realisiert werden, und zwar eine links- und eine rechtsaktive Position und zusätzlich noch eine die Ratschenbewegung insgesamt blokkierende Festsetzposition, in der ein erfindungsgemäßer Ratschenschrauber dann wie ein starrer, einfacher Drehschrauber wirkt und betätigt wird.

Die Umschaltung kann somit prinzipiell, durch Verschiebebewegung des Schaftes mindestens zwei, vorzugsweise drei axiale Positionen vorgenommen werden, bei im Gehäuse positionsfest sitzenden Freiläufen. Selbstverständlich wird, je nach Position des Schaftes der antriebseitige Zapfen des Schaftes in unterschiedlicher Länge aus der antriebsseitigen Stirnseite des Ratschenkörpers herausragen. Um die Verschiebebewegung des Schaftes zu realisieren, kann entweder an dem abtriebsseitigen Zapfen angegriffen und gezogen oder geschoben werden, oder es können an einem antriebsseitig aus
dem Gehäuse herausragenden Zapfen des Schaftes die Schalt-Schiebebewegungen durchgeführt werden.

So kann eine den antriebsseitigen Körperteil hülsenförmig umfassende Schalt- und Antriebshülse an dem Körper drehfest und gleichzeitig axial verschiebbar befestigt sein, wobei der Ratschenschaft bzw. der antriebsseitige Zapfen des Schaftes mit der Schalthülse verschiebefest, aber drehbar verbunden ist. Auch die Festlegung der Schaltpositionen ist durch an sich bekannte Indexier- oder Blockiereinrichtungen zwischen Schalthülse und Ratschenkörper-Mantel einfach realisierbar. Da die Betätigungskräfte an dieser Ausführungsform direkt an der Schalthülse aufgebracht werden müssen, sind hierfür entweder an der antriebsseitigen Stirnseite mittig eine Aufnahmeöffnung für ein entsprechendes Werkzeug vorgesehen, und/oder die Mantelfläche ist durch Riffelung, Kunststoffüberzug usw. für direkte Hanbetätigung griffig ausgerüstet. Dabei kann der antriebssseitge Zapfen in z.B. der Vierkant-Stecköffnung für die Werkzeugbetätigung entsprechend gehalten sein.

Die Positionsfixierung bzw. -schaltung kann über ein radial oder sekantiell durch den Ratschenkörper hindurchgeführtes Gestänge, wie federbelastete Schieber, direkt formmäßig oder durch zwischengeschaltete Rastierungskugeln auf den Schaft bzw. dessen Elemente einwirken.

So kann das Schaltgestänge mit dem Antriebszapfen des Schaftes zusammenwirken, wofür dieser eine Länge aufweisen muß, die zumindest etwas größer als der Umschaltweg von rechts auf links ist. Das oberhalb der Freiläufe angeordnete Gestänge wirkt mit drei axial zueinander beabstandete Nuten im Zapfen zusammen, so daß eine untere, eine obere und eine mittige, in beide Freiläufe eingreifende und somit die gesamte Einrichtung blockierende Stellung eingenommen werden kann. Hier muß die Schiebebewegung durch Ziehen am unteren, abtriebsseitigen Zapfen realisiert werden. Selbstverständlich ist bei der auf den antriebsseitigen Zapfen wirkenden Schalteinrichtung, daß das antriebsseitige Körperteil ebenfalls um den Betrag des Schalthubes axial verlängert ausgelegt ist, um den entsprechend langen Antriebszapfen voll in sich aufzunehmen.

Das Schaltgestänge könnte auch unterhalb des unteren, abtriebsseitigen Freilaufs angeordnet sein und mit dem Abtriebszapfen, bzw. entsprechenden Nuten im diesem, zusammenwirken. Hierdurch ist die erhebliche Verlängerung des Ratschenkörpers an seinem antriebsseitigen Körperteil nicht mehr notwendig, wodurch eine niedrigere Bauweise erreicht wird. Nachteilig dabei ist jedoch, daß durch die Einbringung der zwei oder drei Schaltnuten der Querschnitt des Abtriebszapfens, der das Drehmoment zu übertragen hat, geschwächt wird und dadurch etwas kräftiger auszulegen ist.

Das Schaltgestänge bzw. der Schaltschieber kann in weiterer Ausführung auch zwischen den beiden Freiläufen radial hindurchführend, direkt mit dem Schaft positionierend zusammenwirken. Es ist dafür z.B. über eine Zwischenscheibe eine Beabstandung der beiden Freiläufe vorzunehmen und in diesem Zwischenraum der Schieber hindurchzuführen. Der Schaft ist dann in relativ kurzer Ausführung, nur mit Mitnahmeabschnitt und abtriebsseitigen Zapfen bereitstellbar, wobei der Schieber für die beiden aktiven Positionen vor oder hinter dem Mitnahmeabschnitt und für eine mittige Blockierposition in eine mittige Mitnahmeabschnitt-Nut eingreift. Der Schieber selbst kann über einen federbelasteten, in den Ratschenkörper längsseitig eingelassenen Kipphebel mit Betätigungszapfen, in jeweiliger Position festgehalten werden. Ein leichter radialer Druck auf den Betätigungsknopf bewegt den Schieber radial nach außen, so daß der Schaft freigegeben und axial in eine andere Position verschoben werden kann.

Die Blockierposition kann bei dieser kurzen Schaft-Ausführung, mit mittigem Positionsgestänge nicht durch mittige Fixierung des Mittenabschnittes, sondern durch kurzes, axiales Weiterschieben in Richtung Antriebsseite vorgenommen werden, so daß der Schaft mit seinem entsprechenden Ende mit der Bodenwand der Antriebsseite des Ratschenkörpers formschlüssig eingreift. Dies kann dadurch realisiert werden, daß in der Stirnfläche des Schaftes oder eines kurzen oberen Zapfen des Schaftes und in der entsprechenden Wandung des Ratschenkörpers miteinander korrespondierende Verzahnungen vorgesehen sind. Dieses können jeweilige Stirnverzahnungen sein oder am Zapfen und in der entsprechenden Ausnehmung in der Ratschenkörperwand vorgesehene Umfangsverzahnungen bzw. Rillen, die für eine hohe, direkte Momentübertragung auszulegen sind.

In weiterer Ausführung kann am Schaft ein langer antriebsseitiger Zapfen vorgesehen sein, dessen Länge so ausgelegt ist, daß der Zapfen aus der antriebsseitigen Stirnseite des Ratschenkörpers herausragt. Hierdurch besteht die Möglichkeit, an dem antriebsseitigen Ende des Schaftes mit einem Werkzeug direkt momentübertragend einzuwirken. Es kann jedoch auch mit einem Schlagwerkzeug auf die Stirnseite des Schaftes eingewirkt werden, ohne die Ratsche dabei zu beschädigen, was sehr oft notwendig wird.

Als besonders vorteilhaft ist die Ausführungsform mit unverschiebbarem Schaft und verschiebbaren Freiläufen anzusehen. Durch diese Ausführungsform bleibt der abtriebsseitige Zapfen immer auf gleicher Höhe, so daß trotz Umschaltung in links- bzw. rechtsdrehende oder blockierte Position stets das gleiche Arbeitsgefühl vorhanden ist, ohne daß die das Werkzeug benutzende Person sich auf eine jeweils andere Werkzeuglänge einstellen muß. Auch ist die Umschaltung sehr leicht konstruktiv auszuführen und auch zu handhaben, da lediglich ein radial durch einen Gehäuse-Längsschlitz hindurchreichender und mit den Freilaufringen verbundener Schiebezapfen anzuordnen ist. Wird dann dieser Schiebezapfen am abtriebsseitigen Mantelende des unteren oder gemeinsamen Freilauf-Außenringes angebracht, kann ein sehr kompaktes und griffreudiges, gleichzeitig einfach schaltbares Werkzeug er-halten werden, insbesondere wenn zudem noch mit dem Schiebezapfen zusammenwirkende Rastiervorkehrungen für die Dreischaltpositionen vorgesehen werden.

Um eine gleichbleibende, sichere Umschaltung in jeder Handhabungsposition sicherzustellen, kann statt einem radial herausragenden Schiebezapfen eine zylindrische Schiebemuffe auf dem Ratschenkörper oder einer diesen umgebenden Kunst-stoff-Ummantelung konzentrisch umgebend vorgesehen sein, die über mindestens einen radialen Schiebezapfen mit dem Frei-lauf-Außenring verbunden ist.

In beiden Grundausführungsformen, nämlich Ausführungsformen mit Umschalten durch Verschieben des Schaftes oder der Freiläufe, kann durch Anordnung von Federelementen, das jeweilige Schiebeteil in eine Endposition gedrückt gehalten werden. Wird die Rastiereinrichtung freigegeben, dann wird unter Federdruck die Ratsche immer in die gleiche Aktivposition gedrückt. Gegen Federkraft muß dann in eine erste oder zweite Position verschoben werden, um eine Blockier- oder gegenläufige Aktivposition zu erhalten.

Eine besonders vorteilhafte Ausführungsform der erfindungsgemäßen Ratscheneinrichtung wird erzielt, wenn der Ratschenkörper aus zwei im wesentlichen identischen hülsen- bzw. topfförmigen Körperteilen in spiegelbildlicher Anordnung zusammengesetzt ist, mit deren Öffnungen einander zugekehrt, zwischen sich den zylindrischen Innenraum bildend. Dabei sind die beiden Körperteile dreh- und verschiebefest miteinander verbunden, praktisch einen einteiligen zylin-drisch-hohlen Ratschenkörper bildend.

Der Ratschenkörper kann in vorteilhafter Weise statt aus zwei spiegelbildlich angeordneten, hülsenförmigen Teilen auch nur aus einem hülsenförmigen Teil mit an diesem stirnseitig befestigten Deckplatte ausgebildet sein.

Nachfolgend wird die Erfindung anhand mehrerer Ausführungsformen unter bezug auf die Zeichnung näher erläutert.

Es zeigen:
- Fig. 1:: einen axialen Schnitt in Perspektivansicht einer Ausführungsform mit verschiebbarem Schaft und mit diesem zusammenwirkender Schalt- und Antriebshülse,

- Fig. 2:: eine Ausführungsform ähnlich wie in Fig. 1, jedoch mit radialem Schaltgestänge,
- Fig. 3:: eine Schnittansicht wie in Fig. 1, ohne Schaft-Antriebszapfen und freilaufmittigem Positionsschieber und mittiger Blockierposition,
- Fig. 4:: eine Ausführung wie in Fig. 3, jedoch mit endseitiger Blockierposition des Schaftes,
- Fig. 5:: einen radialen Schnitt V-V aus Fig. 4, die Positioniereinrichtung genauer zeigend,
- Fig. 6:: eine Perspektivansicht auf eine Ausführungsform als Faust-Ratschenschrauber, mit Zusatzwerkzeug-Betätigung,
- Fig. 7:: eine Draufsicht auf einen Schaft mit mittigem profilierten Mitnahmeabschnitt und zwei Zapfen,
- Fig. 8:: eine Axialansicht nach Pfeil VIII aus Fig. 7, die Zapfenanordnung an Profil-Mitnahmeabschnitt darstellend,
- Fig. 9:: einen Schnitt wie in Fig. 2, durch ein weiteres Ausführungsbeispiel, mit langem Antriebszapfen,
- Fig. 10:: einen axialen Schnitt durch eine Ausführungsform mit schaltverschiebbaren Freiläufen und verschiebefestem Schaft, und
- Fig. 11:: eine Perspektivansicht der Ausführungsform gemäß Fig. 10.

In den Ausführungsformen nach Fig. 1 bis 3 ist klar entnehmbar, daß ein Ratschenkörper 1 vorgesehen ist, der in axialer Richtung ungefähr mittig zweigeteilt ist und somit aus einem oberen, antriebsseitigen, hülsenförmigen Körperteil 2 und einem unteren, abtriebsseitigen, ebenfalls hülsenförmigen Körperteil 3 zusammengesetzt ist. Die beiden Körperteile 2 und 3 sind zumindest in bezug auf ihre Außenform im wesentlichen identisch, indem sie eine glatte zylindrische Mantelfläche 4 und zwei glatte, äußere Stirnflächen 5 bzw. 6 aufweisen. In dem hierdurch gebildeten Innenraum 9 sind zwei Freiläufe 10 axial fluchtend angeordnet, wobei diese Freiläufe 10 umgekehrt wirksam sind, d.h. einer ist linksratschend und der andere rechtsratschend. Die Freiläufe 10 weisen dabei entsprechende Außenringe 11 auf und an diesen sich abstützende Freilauf-Rollen 12, jedoch keinen Innenring. Koaxial, zentrisch ist ein Schaft 15 angeordnet, der einen etwas dickeren Mitnahmeabschnitt 16 aufweist, der mit seiner äußeren Mantelfläche mit den Freilauf-Rollen 12 zusammenwirkt. Hierfür weist der Mitnahmeabschnitt 16 an seiner Mantelfläche ein Profil 17 gleich demjenigen eines entsprechenden Freilauf-Innenringes auf.

Der Schaft 15 besitzt zu beiden Seiten seines Mitnahmeabschnittes 16 je einen Zapfen und zwar einen abtriebsseitigen Zapfen 8 und einen antriebsseitigen Zapfen 18.

Über dem Körperteil 2 ist eine Schalt- und Antriebshülse 19 axial verschieblich und gleichzeitig drehfest aufgesetzt, die den Zapfen 18 des Schaftes 15 verschiebefest und gleichzeitig drehbar festhält. Nicht eingezeichnete Indexiereinrichtungen ermöglichen drei Schaltpositionen der Schalt- und Antriebshülse 19 bzw. des Schaftes 15 mit seinem Mitnahmeabschnitt 16 und zwar z.B. eine obere Position zum Linksdrehen, eine untere Position zum Rechtsdrehen und eine mittige Position zum Festsetzen bzw. Blockieren der Ratsche. In der Bodenwand der Hülse 19 ist eine zentrische Vierkant-Stecköffnung 7 vorgesehen, in die von außen her der Vier-kant-Zapfen einer Betätigungseinrichtung, z.B. eines Steckschlüssels eingebracht werden kann, um größere Verdrehkräfte aufbringen zu helfen oder eine Betätigungsverlängerung zu ermöglichen. In diese gleiche Stecköffnung 7 reicht auch der antriebsseitige Zapfen mit seinem äußeren Ende hinein und ist darin drehbar, jedoch axial unverschiebbar befestigt.

Bei dem in Fig. 2 dargestellten Ausführungsbeispiel ist das antriebsseitige Gehäuseteil 2 axial vergrößert so ausgebildet, daß trotz relativ langem antriebsseitigem Zapfen 18, dieser auch in oberster Schaltstellung nicht aus dem Ratschenkörper stirnseitig herausragt. Über ein radial geführtes Schaltgestänge 20 ist die Verschiebe- und Positionsindexierung realisiert. Dieses Schaltgestänge wirkt mit entsprechenden Nuten 21 am Zapfen 18 zusammen.

Im Ausführungsbeispiel nach Fig. 3 sind die hülsenförmigen Körperteile 2 und 3 zumindest in bezug auf ihre jeweiligen Bodenwände nicht mehr identisch ausgebildet. So ist die Bodenwand des antriebsseitigen Körperteiles bedeutend dicker ausgebildet und durch sie ist kein Zapfen mehr hindurchgeführt, sondern lediglich von außen eine Sack-Stecköffnung 7 eingelassen.

Der Schaft 15 weist hier nur noch einen Mitnahmeabschnitt 16 auf, der an seinem einen Ende den abtriebsseitig aus dem Ratschenkörper herausragenden Zapfen 8 besitzt. Zudem sind die beiden einander zuweisenden Stirnseiten der Körperteile 2 und 3 durch einen Zwischenring 22 axial auf Abstand gehalten. Als Schaltgestänge 20 ist hier ein radialer Schieber 23 vorgesehen, der mit seinem inneren Ende den Mitnahmeab-schnitt 16 hintergreift oder in dessen mittige Nut 21 blockierend eingreift. Der Schieber 23 wird über einen Wipphebel 24, mit am entgegengesetzten Ende befindlichem Betätigungsknopf 25 bewegt, der seinerseits über eine Feder 26 aus der Körpermantelfläche leicht herausgedrückt gehalten wird, wodurch gleichzeitig der Schieber 23 in eingerückter Stellung verharrt. Durch Drücken des Betätigungsknopfes 25 entgegen der Kraft der Feder 26 wird der Schieber 23 radial herausgezogen, den Schaft für eine axiale Schalt-Schiebebewegung freigebend.

Aus Fig. 4 wird ersichtlich, daß bei einer Ausführungsform ähnlich wie in Fig. 3, die Blockier-Positionierung nicht wie bei den vorhergehenden Ausführungsbeispielen durch eine mittige Position des Mitnahmeabschnittes 16, mit gleichzeitigem Eingriff in beide Freiläufe realisiert wird, sondern durch formschlüssiges Eingreifen des antriebsseitigen Schaftendes in die Bodenwand des antriebsseitigen Körperteiles 2. Hierfür sind an der entsprechenden Stirnseite des Schaftes 15 und im Inneren der Bodenwand Verzahnungen 27 eingebracht. Zum Einnehmen der Blockierposition ist somit der Schaft 15 aus seiner oberen Aktivposition noch weiter nach Innen zu verschieben, bis die Verzahnungen 27 entsprechend ineinander eingreifen. Aus der Anordnung der mit dem Schaltgestänge 20 zusammenwirkenden Nuten 21 im Mitnahmeabschnitt 16 ist dies sehr gut erkennbar. Statt der stirnseitigen Verzahnungen können jedoch auch axial ausgerichtete Schiebe-Kupplungsverzahnungen vorgesehen sein, an einem entsprechenden antriebsseitigen Zapfen, der in eine stirnseitige Ausnehmung mit in der Mantelfläche eingelassene Kupplungsverzahnung zusammenwirkt, wie aus einem nachfolgend beschriebenen weiteren Ausführungsbeispiel erkennbar ist.

In Fig. 5 ist die Ausführung der Schalteinrichtung bzw. des Schaltgestänges 20 als federbelasteter Schieber 23 mit Betätigungsknopf 25 dargestellt, der mit einem Kugel-Indexierring 28 mit Indexierkugel 29, einer Ausnehmung 30 im Schieber 23 und selbstverständlich den Ring-Nuten 21 im Mitnahmeabschnitt 16 (siehe Fig. 4) zusammenwirken. Beim Drücken des Betätigungsknopfes 25 gegen Kraft der Feder 26 wird der Schieber 23 so verschoben, daß er mit der Ausnehmung 30 in Höhe der Kugel 29 zu stehen kommt. Dadurch kann die Kugel, die bislang in einer der Nuten 21 klemmend eingegriffen hat, radial in die Ausnehmung 30 verschoben und so der Schaft 15 freigegeben und axial bewegt werden.

Fig. 6 zeigt eine besondere äußere Gestaltungsform der Ausführung nach Fig. 3 oder 4 als umschaltbarer Faust-Ratschenschrauber mit Vierkantzapfen 14 am Schaft-Zapfen 8 und oberer Vierkantstecköffnung 7 im Gehäuse oder Griffteil 34. Ein mit unterbrochenen Linien eingezeichneter T-Schraubendreher 40 wird über seinen Vierkant-Zapfen 14 in die Stecköffnung 7 eingeführt, wodurch ein höheres Drehmoment aufgebracht werden kann.

Aus Fig. 7 ist erkennbar, daß der Schaft 15 einen Mitnahmeabschnitt 16 aufweist, an dessen Mantelfläche ein Freilaufprofil 17 eingebracht ist. Er weist zudem einen abtriebsseitigen Zapfen 8 und einen antriebsseitigen Zapfen 18 auf.

Fig. 8 läßt ebenfalls die Ausbildung des Schaftes 15 in bezug auf das mantelflächige Profil 17 seines Mitnehmers 16 sowie die zentrische Anordnung des abtriebsseitigen Zapfens 8 erkennen.

Bei dem in Fig. 9 dargestellten weiteren Ausführungsbeispiel ist der Schaft 15 ebenfalls axial verschiebbar im hier einteiligen hülsenförmigen Ratschenkörper 1 angeordnet. Es ist zu erkennen, daß der Ratschenkörper 1 insgesamt bedeutend länger ausgelegt ist, als bei den vorhergehenden Ausfüh-rungsbeispielen, wobei zu erkennen ist, daß neben dem Innenraum 9 für die Aufnahme der beiden Freiläufe ein weiterer Innenraum 32 vorgesehen ist, der zur Aufnahme des Mitnahmeabschnittes 16 in dritter, blockierender Position dient. Es werden somit drei Schalt-Verschiebewege ungefähr gleicher Länge durch den Schaft 15 bzw. dessen Mitnahmeabschnitt 16 durchgeführt. Der Schaft 15 besitzt antriebsseitig einen relativ langen Zapfen 18, der durch eine Durchtrittsbohrung 33 axial hindurchschiebbar ist, wobei in eingerückter Blockierposition das äußere Ende des Zapfens 18 weit über die antriebsseitige Stirnfläche 6 des Ratschenkörpers 1 herausragt, wie durch unterbrochene, dünne Linien dargestellt. An dem inneren, dem Mitnahmeabschnitt 16 benachbarten Ende des Zapfens 18 ist eine Kupplungsverzahnung 27 vorgesehen, die mit einer entsprechenden Verzahnung 27 am inneren Ende der Durchtrittsbohrung 33 zusammenwirkt. Diese Verzahnungen 27 sind verhältnismäßig lang ausgebildet, so daß in Blockierposition über den Ratschenkörper 1 ein relativ hohes Drehmoment auf den Schaft aufgebracht werden kann. Auf das in der eingerückten Blockierposition (dünne Linien) weit herausreichendes Schaftende bzw. Ende des Zapfens 18 kann zudem ein weiteres Werkzeug einwirken, wodurch ein Drehmoment oder axiale Schlagkräfte direkt auf den Schaft aufbringbar sind, ohne die Ratscheneinrichtung durch zu hohe Kräfte zu beschädigen. Somit kann dieser Ratschendreher sogar als Meißel zum Einsatz kommen oder es kann z.B. auf festsitzende Schraubteile zumindest leicht eingeschlagen werden, wonach die Schraubbewegung ggf. leichter durchführbar ist.

Schließlich zeigen Fig. 10 und 11 eine weitere grundlegende Ausführungsform und zwar mit schaltverschiebbaren Freiläufen 10 und axial feststehendem Schaft 15.

Wie insbesondere aus Fig. 8 zu erkennen ist, ist der Ratschenkörper 1 um einen Schalthub länger ausgebildet, als bei den vorhergehend beschriebenen Ausführungsbeispielen. Der Schaft 15 ist über seinen antriebsseitigen Zapfen 18 in der oberen Stirnwand des Ratschenkörpers 1 festgelegt und zwar so, daß dieser gedreht, jedoch nicht axial verschoben werden kann. Hierdurch ragt der abtriebsseitige Zapfen 8 stets in gleicher Länge aus dem Ratschenkörper heraus. Die beiden gegenläufigen Freiläufe sind gemeinsam über ihre Außenringe 11 im Gehäuseinnenraum 9 axial verschiebbar, jedoch drehfest angeordnet. Das zylindrische Gehäuse 1 ist in einem knaufförmigen Griffteil 34, z.B. aus Kunststoff, eingebettet. Dies kann jedoch auch aus jedem anderen, geeigneten Material bestehen und jede geeignete Griff-Form aufweisen, z.B. eine Pilzform und an seinem oberen Scheitelpunkt ebenfalls eine zentrische Stecköffnung 7 zum Eingriff eines zusätzlichen Schraubwerkzeugs aufweisen, wie in Fig. 6 dargestellt. Am Freilauf-Außenring 11 ist ein Schiebezapfen 35 befestigt, der radial durch einen Längsschlitz 36 im Gehäuse und entsprechender Griffteil-Ummantelung herausragt. Wird der Schiebezapfen 35, wie mit unterbrochener, dünner Linie eingezeichnet, am unteren Ende des Freilauf-Außenringes 11 angeordnet und der Schlitz 36 entsprechend tief gesetzt, kann der zylindrische Ummantelungsteil des Griffteiles 34 kürzer gestaltet werden, wodurch der Griffteil insgesamt kürzer oder der verdickte Teil entsprechend länger gestaltet werden kann.

Um in entrasteter Position immer die gleiche Ratscheneinstellung zur Verfügung zu haben, ist mindestens eine Druckfeder 38 in einer entsprechenden Ausnehmung 37 des Griffteiles 34 angeordnet, die, durch den antriebsseitigen Boden des Ratschenkörpers 1 hindurchreichend an der oberen Stirnwand des Freilauf-Außenringes ansteht, die Freiläufe stets leicht axial nach unten gedrückt haltend. Dabei kann eine einzige Feder größeren Durchmessers, in einer Ring-Ausnehmung 37 angeordnet sein oder es können ein oder mehrere kleinere Federn in ein oder mehreren, vorzugsweise zwei diagonal gegenüberliegenden Ausnehmungen vorgesehen sein.

Wie aus Fig. 11 schließlich ersichtlich wird, ist der Schiebezapfen 35 zur leichteren Handhabung als Schiebeknopf ausgebildet, oder es kann ein solcher Knopf auf dem Zapfen 35 fest aufgesetzt sein. Der Längsschlitz 36 kann in Umfangsrichtung drei Einbuchtungen 39 aufweisen, die den drei Schaltpositionen entsprechen und die mit einer nicht dargestellten Indexiereinrichtung, z.B. in Verbindung mit dem Schiebezapfen-Knopf stehen bzw. zusammenwirken.

### BEZUGSZEICHENLISTE

- 1.: Ratschenkörper
- 2.: Körperteil, antriebsseitig
- 3.: Körperteil, abtriebsseitig
- 4.: Mantelfläche
- 5.: Stirnfläche, abtriebsseitig
- 6.: Stirnfläche, antriebsseitig
- 7.: Stecköffnung
- 8.: Zapfen, abtriebsseitig
- 9.: Innenraum
- 10.: Freilauf
- 11 .: Außenring
- 12.: Freilauf-Rollen
- 13.: -
- 14.: Vierkant-Zapfen
- 15.: Schaft
- 16.: Mitnahmeabschnitt
- 17.: Profil
- 18.: Zapfen, antriebsseitig
- 19.: Schalt- und Antriebs hülse
- 20.: Schalt-Gestänge
- 21.: Nut
- 22.: Zwischenring
- 23.: Schieber
- 24.: Wipphebel
- 25.: Betätigungsknopf
- 26.: Feder
- 27.: Verzahnung
- 28.: Indexierring
- 29.: Indexierkugel
- 30.: Ausnehmung
- 31.: Deckplatte
- 32.: Innenraum
- 33.: Durchtrittsöffnung
- 34.: Griffteil
- 35.: Schiebezapfen
- 36.: Längsschlitz
- 37.: Ausnehmung
- 38.: Feder
- 39.: Einbuchtungen
- 40.: T-Schraubendreher

## Patentansprüche

1. Freilauf-Ratscheneinrichtung, insbesondere Ratschenschrauber,
- mit einem im zylindrischen Innenraum (9) des Ratschenkörpers (1) angeordneten Freilauf (10),
- und mit einem in der Innenöffnung des Freilaufs angeordneten Schaft(15), der einen Mitnahmeabschnitt (16) zum Zusammenwirken mit dem Freilauf aufweist und einen aus dem Ratschenkörper abtriebsseitig herausragenden Abtriebszapfen (8) besitzt,
**dadurch gekennzeichnet,**
**daß** im Innenraum (9) zwei gegenläufige Freiläufe (10) in axialer Aufeinanderfolge angeordnet sind und daß der Mitnahmeabschnitt (16) mit je einem der beiden Freiläufe (10) in Eingriff bringbar ist, durch Verschieben der Teile (16, 10) zueinander.

2. Freilauf-Ratscheneinrichtung nach Anspruch 1,
**dadurch gekennzeichnet, daß** die beiden Freiläufe (10) über ihre Außenringe (11) im Ratschenkörper (1) festgesetzt sind, während der Schaft (15) im Inneren der Freiläufe (10) schiebebeweglich angeordnet ist.

3. Freilauf-Ratscheneinrichtung nach Anspruch 1,
**dadurch gekennzeichnet, daß** die beiden Freiläufe (10) über ihre Außenringe (11) im Innenraum (9) des Ratschenkörpers (1) drehfest, jedoch axial schiebebeweglich angeordnet sind, während der Schaft (15) drehbar, jedoch axial unverschieblich mit dem Ratschenkörper (1) verbunden ist.

4. Freilauf-Ratscheneinrichtung nach Anspruch 1,
**dadurch gekennzeichnet, daß** die Freiläufe (10) je einen Au-Benring (11) und einen Innenring aufweisen und daß der Mitnahmeabschnitt (16) des Schaftes (15) drehfest aber schaltverschiebbar mit letzterem verbunden ist.

5. Freilauf-Ratscheneinrichtung nach Anspruch 1,
**dadurch gekennzeichnet, daß** die Freiläufe nur einen Außenring (11) und keinen Innenring aufweisen, wobei sich die Freilauf-Rollen (12) direkt auf der Mantelfläche des Mitnahmeabschnittes (16) funktionell abstützen, der eine Lagerprofilierung (17) wie an Freilauf-Innenringen aufweist.

6. Freilauf-Ratscheneinrichtung nach Anspruch 5,
**dadurch gekennzeichnet, daß** als profilierter Mitnahmeabschnitt auf dem Schaft (15) ein Freilauf-Innenring z.B. durch Aufschrumpfen befestigt ist.

7. Freilauf-Ratscheneinrichtung nach Anspruch 1,
**dadurch gekennzeichnet, daß** zumindest zwei Schaltpositionen, also für Links- oder Rechtsbetätigung, vorzugsweise drei Schaltpositionen für links-, rechts- oder blockierende Ratschenbetätigung einnehmbar sind.

8. Freilauf-Ratscheneinrichtung nach Anspruch 2,
**dadurch gekennzeichnet, daß** eine den antriebsseitigen Körperteil (2) hülsenförmig umfassende Schalt- und Antriebshülse (19) an diesem drehfest und axial verschiebbar befestigt ist und daß der Schaft (15) einen antriebsseitigen Zapfen (18) aufweist, der über sein äußeres Ende im Boden der Hülse (19) dreh- aber axial unverschiebbar befestigt ist.

9. Freilauf-Ratscheneinrichtung nach Anspruch 8,
**dadurch gekennzeichnet, daß** der antriebsseitige Zapfen (18) in einer im Boden der Schalt- und Antriebshülse (19) vorgesehenen Vierkant-Stecköffnung (7) gehalten ist.

10. Freilauf-Ratscheneinrichtung nach Anspruch 2,
**dadurch gekennzeichnet, daß** die Positionsschaltung über ein radial durch den Ratschenkörper hindurchgeführtes, mit dem Schaft (15) zusammenwirkendes Gestänge (20, 23) durchführbar ist.

11. Freilauf-Ratscheneinrichtung nach Anspruch 10,
**dadurch gekennzeichnet, daß** das antriebsseitige Körperteil (2) um den Betrag des Schalthubes axial verlängert ist, wobei in diesem Zusatzraum der antriebsseitige Zapfen (18), der mindestens die Schalthublänge aufweist, hineinragt und daß er über das radial durch dieses Körperteil (2) hindurchgeführte Schalt-Gestänge (20) zusammenwirkt.

12. Freilauf-Ratscheneinrichtung nach Anspruch 2 und 11,
**dadurch gekennzeichnet, daß** der antriebsseitige Zapfen (18) des Schaftes (15) in seiner oberen Schaltposition, die gleichzeitig die Blockierposition sein kann, soweit stirnseitig aus dem Ratschenkörper (1) herausragt, daß er über ein weiteres Werkzeug gepackt oder mit einem Schlagwerkzeug auf seine Stirnseite axial eingewirkt werden kann.

13. Freilauf-Ratscheneinrichtung nach Anspruch 7,
**dadurch gekennzeichnet, daß** die Blockierposition die nach Innen eingerückteste Position des Schaftes (15) ist und daß in dieser Position der Schaft über an diesem vorgesehene Mitnahmezähne oder -rillen (27) in entsprechende Zähne oder Rillen im Boden des antriebsseitigen Körperteiles (1, 2) zusammenwirkt.

14. Freilauf-Ratscheneinrichtung nach mindestens einem der vorhergehenden Ansprüche,
**dadurch gekennzeichnet, daß** der Ratschenkörper (1) einstükkig ausgebildet ist, daß die Körper-Innenräume von der Abtriebsseite her stufenförmig kleiner werdend eingebracht sind und daß abtriebsseitig der Innenraum (9) für die Freiläufe durch eine am Ratschenkörper (1) stirnseitige befestigte Deckplatte (31) abgeschlossen ist.

15. Freilauf-Ratscheneinrichtung nach Anspruch 3,
**dadurch gekennzeichnet, daß** der die Freiläufe (10) aufnehmende Innenraum (9) um die Schaltlänge verlängert ist und daß der gemeinsame Freilauf-Außenring oder die gemeinsam verschiebbaren Freilauf-Außenringe (11) über einen radial aus dem Ratschenkörper (1) durch einen Längsschlitz herausragenden Betätigungszapfen (35) verschiebbar sind.

16. Freilauf-Ratscheneinrichtung nach Anspruch 15,
**dadurch gekennzeichnet, daß** der Ratschenkörper (1) insgesamt in einer Ummantelung z.B. aus Kunststoff eingebettet ist, die antriebsseitig als ein z.B. als Knauf ausgebildetes Griffteil (34) ausgebildet ist und wobei aus der Ummantelung lediglich abtriebsseitig der abtriebsseitige Zapfen (8) und radial aus dem entsprechenden Schlitz (36) der Betätigungszapfen (35) herausreicht.

17. Freilauf-Ratscheneinrichtung nach Anspruch 1,
**dadurch gekennzeichnet, daß** der schaltschiebebewegliche Teil, also entweder die Freiläufe (10) oder der Schaft (15) über mindestens eine Feder (38) stets axial in die untere, abtriebsseitige Ratschenposition gedrückt wird.

## Claims

1. Freewheel ratchet device, in particular ratchet driver,
- with a freewheel (10) arranged in the cylindrical inner chamber (9) of the ratchet body (1),
- and with a shank (15) which is arranged in the inner opening of the freewheel and exhibits a drive portion (16) for co-operation with the freewheel and has an output driver (8) protruding out of the ratchet body on the output side,
**characterised in that**
two contra-rotating freewheels (10) are arranged in the inner chamber (9) in axial succession and **in that** the drive portion (16) can be brought into engagement with either one of the two freewheels (10) by displacement of the parts (16, 10) relative to one another.

2. Freewheel ratchet device according to claim 1,
**characterised in that** the two freewheels (10) are locked in the ratchet body (1) by means of their outer rings (11) whereas the shank (15) is arranged so that it can be slid in the interior of the freewheels (10).

3. Freewheel ratchet device according to claim 1,
**characterised in that** the two freewheels (10) are arranged so that they cannot turn but can be slid axially by means of their outer rings (11) in the inner chamber (9) of the ratchet body (1) whereas the shank (15) is connected to the ratchet body (1) so that it can turn but cannot be displaced axially.

4. Freewheel ratchet device according to claim 1,
**characterised in that** the freewheels (10) each exhibit an outer ring (11) and an inner ring and **in that** the drive portion (16) of the shank (15) is connected to the latter so that it cannot turn but is displaceable switchably.

5. Freewheel ratchet device according to claim 1,
**characterised in that** the freewheels only exhibit one outer ring (11) and no inner ring, so the freewheel rollers (12) are supported functionally directly on the generated surface of the drive portion (16) which exhibits bearing profiling (17) as on freewheel inner rings.

6. Freewheel ratchet device according to claim 5,
**characterised in that** as profiled drive portion a freewheel inner ring is fastened, e.g. shrink fitted, on the shank (15).

7. Freewheel ratchet device according to claim 1,
**characterised in that** it can adopt at least two switching positions, i.e. for anti-clockwise or clockwise
operation, preferably three switching positions for anti-clockwise, clockwise or locking ratchet operation.

8. Freewheel ratchet device according to claim 2,
**characterised in that** a switching and driving sleeve (19) fitting in the manner of a sleeve around the body part (2) on the input driving side is fastened to the latter so that it cannot turn but is displaceable axially and **in that** the shank (15) exhibits a driver (18) which is located on the input driving side and is fastened by means of its outer end in the bottom of the sleeve (19) so that it can turn but cannot be displaced axially.

9. Freewheel ratchet device according to claim 8,
**characterised in that** the driver (18) on the input driving side is held in a square opening (7) provided in the bottom of the switching and driving sleeve (19).

10. Freewheel ratchet device according to claim 2,
**characterised in that** the positional switching can be carried out by means of a linkage (20, 23) which is passed radially through the ratchet body and co-operates with the shank (15).

11. Freewheel ratchet device according to claim 10,
**characterised in that** the body part (2) on the input driving side is increased in length axially by the amount of the switching movement, and the driver (18) on the input driving side, which exhibits at least the length of the switching movement, projects into this additional chamber and **in that** it co-operates through the switching linkage (20) passed radially through this body part (2).

12. Freewheel ratchet device according to claim 2 and 11, **characterised in that** in its upper switching position, which can also be the locking position, the driver (18) on the input driving side of the shank (15) projects so far out of the ratchet body (1) on the front side that it can be grasped by means of a further tool or subjected to the axial action of a striking tool on its front side.

13. Freewheel ratchet device according to claim 7,
**characterised in that** the locking position is the most inwardly retracted position of the shank (15) and **in that** in this position the shank co-operates by means of drive teeth or grooves (27) provided on the latter in corresponding teeth or grooves in the bottom of the body part (1, 2) on the input driving side.

14. Freewheel ratchet device according to at least one of the preceding claims, **characterised in that** the ratchet body (1) is embodied in one piece, **in that** the body inner chambers are formed so that they become smaller forming steps from the output driving side and **in that** the inner chamber (9) for the freewheels is closed on the output driving side by a front end cover plate (31) which is fastened to the ratchet body (1).

15. Freewheel ratchet device according to claim 3,
**characterised in that** the inner chamber (9) accommodating the freewheels (10) is increased in length by the switching length and **in that** the common freewheel outer ring or the jointly displaceable freewheel outer rings (11) are displaceable by means of an operating pin (35) protruding radially out of the ratchet body (1) through a longitudinal slot.

16. Freewheel ratchet device according to claim 15,
**characterised in that** the ratchet body (1) as a whole is embedded in a casing, e.g. of plastic, which on the input driving side is embodied as a handle part (34) in the form of a knob for example, and the driver (8) on the output driving side extends from the casing solely on the output driving side and the operating pin (35) extends radially from the corresponding slot (36).

17. Freewheel ratchet device according to claim 1,
**characterised in that** the part which can be slid switchably, i.e. either the freewheels (10) or the shank (15), is always pressed axially into the lower ratchet position on the output driving side by means of at least one spring (38).

## Revendications

1. Dispositif à cliquet à roues libres notamment tournevis à cliquet,
- comprenant une roue libre (10) disposée dans l'espace (9) intérieur cylindrique du corps (1) du cliquet,
- et comprenant un arbre (15) qui est monté dans l'ouverture intérieure de la roue libre, qui a une partie (16) d'entraînement destinée à coopérer avec la roue libre et qui possède un tourillon (8) mené sortant du côté mené du corps du cliquet,
**caractérisé**
**en ce qu'**il est monté dans l'espace (9) intérieur deux roues libres(10) en sens opposées, se succédant axialement et en ce que la partie (16) d'entraînement peut être mise en prise avec respectivement l'une des deux roues libres (10) en déplaçant les parties (16,10) l'une vers l'autre.

2. Dispositif à cliquet à roues libres suivant la revendication 1, **caractérisé**
**en ce que** les deux roues libres (10) sont fixées par leur bague (11) extérieure dans le corps (1) du cliquet, tandis que l'arbre (15) est monté coulissant à l'intérieur des roues libres (10).

3. Dispositif à cliquet à roues libres suivant la revendication 1, **caractérisé**
**en ce que** les deux roues libres (10) sont montées fixe en rotation, mais avec possibilité de coulisser axialement par leur bague (11) extérieure dans l'espace (9) intérieur du corps (1) du cliquet, tandis que l'arbre (15) est assemblé au corps du cliquet de manière à pouvoir tourner, mais sans pouvoir coulisser axialement.

4. Dispositif à cliquet à roues libres suivant la revendication 1, **caractérisé**
**en ce que** les roues libres (10) ont respectivement une bague (11) extérieure et une bague intérieure et en ce que la partie (16) d'entraînement de l'arbre (15) est solidaire en rotation de ce dernier mais peut coulisser.

5. Dispositif à cliquet à roues libres suivant la revendication 1, **caractérisé**
**en ce que** les roues libres n'ont qu'une bague (11) extérieure et pas de bague intérieure, les galets (12) de roues libres s'appuyant fonctionnellement directement sur la surface latérale de la partie (16) d'entraînement qui a un profilage (17) de palier comme sur des bagues intérieures de roue libre.

6. Dispositif à cliquet à roues libres suivant la revendication 5, **caractérisé**
**en ce qu'**une bague intérieure de roue libre est fixée par exemple par rétreint en tant que partie profilée d'entraînement sur l'arbre (15).

7. Dispositif à cliquet à roues libres suivant la revendication 1, **caractérisé**
**en ce qu'**au moins deux positions de commutation donc pour l'actionnement à gauche ou l'actionnement à droite, de préférence trois positions de commutation pour l'actionnement à gauche, à droite ou bloquée du cliquet, peuvent être prises.

8. Dispositif à cliquet à roues libres suivant la revendication 2, **caractérisé**
**en ce qu'**une douille (19) de commutation et d'entraînement entourant à la manière d'une enveloppe la partie (2) de corps du côté menant en est solidaire en rotation et peut coulisser axialement et en ce que l'arbre (15) a un tourillon (18) du côté menant, qui peut tourner par son extrémité extérieure dans le fond de la douille (19), mais qui ne peut pas coulisser axialement.

9. Dispositif à cliquet à roues libres suivant la revendication 8, **caractérisé**
**en ce que** le tourillon (18) du côté menant est maintenu dans une ouverture (7) d'emmanchement à quatre pans prévue dans le fond de la douille (19) de commutation et d'entraînement.

10. Dispositif à cliquet à roues libres suivant la revendication 2, **caractérisé**
**en ce que** la commutation de position peut s'effectuer par une tringlerie (20, 23) passant radialement à travers le corps du cliquet et coopérant avec l'arbre (15).

11. Dispositif à cliquet à roues libres suivant la revendication 10,
**caractérisé**
**en ce que** la partie (2) du corps du côté menant est prolongée axialement du montant de la course de commutation, le tourillon (18) du côté menant, qui a au moins la longueur de course de commutation, pénétrant dans cet espace supplémentaire et en ce qu'il coopère par la tringlerie (20) de commutation passant radialement à travers cette partie (2) du corps.

12. Dispositif à cliquet à roues libres suivant la revendication 2 et 11,
**caractérisé**
**en ce que** le tourillon (18) du côté menant de l'arbre (15) fait, en sa position de commutation supérieure qui peut être en même temps la position de blocage, saillie si loin du côté frontal hors du corps (1) du cliquet qu'il peut être pris par un autre outil ou influencé axialement sur sa face frontale par un outil de percussion.

13. Dispositif à cliquet à roues libres suivant la revendication 7, **caractérisé**
**en ce que** la position de blocage est la position la plus rentrée à l'intérieur de l'arbre (15) et en ce que dans cette position l'arbre coopère par des dents ou des gorges (27) d'entraînement, qui y sont prévues, avec des dents ou des gorges correspondantes de la partie (1, 2) du corps du côté menant.

14. Dispositif à cliquet à roues libres suivant au moins l'une des revendications précédentes
**caractérisé**
**en ce que** le corps (1) du cliquet est constitué d'une seule pièce, en ce que les espaces intérieurs du corps deviennent plus petits par palier à partir du côté menant et en ce que l'espace (9) intérieur pour les roues libres est du côté mené fermé par une plaque (31) de couverture fixée du côté frontal au corps (1 ) du cliquet.

15. Dispositif à cliquet à roues libres suivant la revendication 3, **caractérisé**
**en ce que** l'espace (9) intérieur dans lequel sont logées les roues libres (10) est prolongé de la longueur de commutation et en ce que la bague extérieure de roue libre commune ou les bagues (11) extérieures de roues libres, qui peuvent coulisser conjointement, peuvent coulisser par un tourillon (35) d'actionnement sortant radialement du corps (1) de cliquet par une boutonnière.

16. Dispositif à cliquet à roues libres suivant la revendication 15,
**caractérisé**
**en ce que** le corps (1) de cliquet est incorporé dans son ensemble dans une enveloppe, par exemple en matière plastique, qui est constituée du côté menant sous la forme d'une pièce (34) préhension constituée par exemple en bouchon et ne sortent de l'enveloppe seulement du côté mené que le tourillon (8) du côté mené et le tourillon (35) d'actionnement radialement de la boutonnière (36) correspondante.

17. Dispositif à cliquet à roues libres suivant la revendication 1, **caractérisé**
**en ce que** la partie de commutation mobile en coulissement, donc soit les roues libres (10), soit l'arbre (15), est toujours repoussée axialement, par au moins un ressort (38), dans la position inférieure du cliquet du côté mené.
